# EUROPÄISCHE PATENTSCHRIFT

(11) **EP 0 607 149 B1**
(45) Veröffentlichungstag und Bekanntmachung des Hinweises auf die Patenterteilung: **11.10.1995**
(21) Anmeldenummer: 92909171.8
(22) Anmeldetag: 06.05.1992
(51) Int. Cl.: H01J 9/38, H01J 61/36

(54) **VERFAHREN ZUM HERSTELLEN EINER METALLHALOGENID-ENTLADUNGSLAMPE MIT KERAMISCHEM ENTLADUNGSGEFÄSS**
METHOD OF PRODUCING A METAL-HALIDE DISCHARGE LAMP WITH A CERAMIC DISCHARGE TUBE
PROCEDE POUR LA FABRICATION D'UNE LAMPE A DECHARGE A HALOGENURE DE METAL AVEC RECIPIENT DE DECHARGE EN CERAMIQUE

(30) Priorität: 11.10.1991 DE 9112690 U
(43) Veröffentlichungstag der Anmeldung: 27.07.1994
(73) Patentinhaber: Patent-Treuhand-Gesellschaft für elektrische Glühlampen mbH, 81543 München (DE)
(72) Erfinder: Jüngst,Stefan,Dr., D-85604 Zorneding (DE); Kotter,Stefan, D-81249 München (DE); Bastian,Hartmuth, D-91555 Feuchtwangen (DE); Hüttinger,Roland, D-82287 Jesenwang (DE); Heider,Jürgen,Dr., D-81547 München (DE)
(86) Internationale Anmeldenummer: DE9200372
(87) Internationale Veröffentlichungsnummer: WO9307638

(56) Entgegenhaltungen:
- EP-A- 0 451 362
- DE-U- 9 112 690
- GB-A- 1 465 212
- GB-A- 2 072 939
- US-A- 3 300 037
- US-A- 3 913 999
- PATENT ABSTRACTS OF JAPAN, Band 9, Nr. 220 (E-341) 6. September 1985 & JP-A-60 079 639 (MITSUBISHI DENKI K.K.) 7 May 1985

## Beschreibung

Die Erfindung betrifft ein Verfahren zum Herstellen von Metallhalogenid-Entladungslampen mit keramischem Entladungsgefäß.

Derartige Lampen besitzen üblicherweise ein Entladungsgefäß aus Quarzglas. In letzter Zeit wurden jedoch Anstrengungen unternommen, um bei diesen Lampen die Farbwiedergabe zu verbessern. Die dafür benötigte höhere Betriebstemperatur läßt sich mit einem keramischen Entladungsgefäß realisieren. Typische Leistungsstufen sind 100 - 250 W. Die Enden des rohrförmigen Entladungsgefäßes sind üblicherweise mit zylindrischen keramischen Endstopfen verschlossen, in die mittig eine metallische Stromdurchführung eingesetzt ist.

Eine ähnliche Technik wird bei Natriumhochdrucklampen verwendet. Bekannt sind sowohl rohr- als auch stiftförmige Durchführungen aus Niob (GB-PS 1 465 212 und EP-PS 34 113), die mittels Glaslot oder Schmelzkeramik in einem keramischen Endstopfen eingeschmolzen werden. Ferner ist auch eine direkte, glaslotfreie Einsintertechnik für Niobrohre beschrieben worden (EP-PS 136 505). Die Besonderheit von Natriumhochdruckentladungslampen besteht darin, daß die Füllung Natriumamalgam enthält, das häufig in einem Reservoir im Innern eines als Durchführung verwendeten Niobrohres enthalten ist.

Eine besonders einfache Möglichkeit des Füllens und Evakuierens des Entladungsgefäßes besteht darin, daß eines der beiden Niobrohre eine kleine Öffnung in der Nähe des am Rohr angesetzten Elektrodenschafts im Innern des Entladungsgefäßes besitzt, so daß durch diese Öffnung ein Evakuieren und Füllen des Amalgams und des Inertgases möglich ist (GP-PS 2 072 939). Nach Abschluß des Füllvorgangs wird das außen überstehende Ende des Niobrohres durch eine Quetschung mit anschließender Verschweißung gasdicht verschlossen. Dabei bleibt jedoch immer die Öffnung in der Nähe des Elektrodenschafts durchgängig, um während des Betriebs eine Verbindung zwischen dem Innenraum des Entladungsgefäßes und dem als Cold Spot wirkenden Innern des Durchführungsrohrs sicherzustellen.

Eine andere Verschlußtechnik für Natriumhochdrucklampen ist aus der DE-PS 25 48 732 bekannt. Sie verwendet rohrförmige Durchführungen aus Wolfram, Molybdän oder Rhenium, die in den Stopfen unter Zuhilfenahme eines keramischen zylindrischen Formteils im Innern des Rohrs mittels Schmelzkeramik gasdicht eingeschmolzen werden. Auf das Quetschen des äußeren Rohrendes nach Abschluß des Füllvorgangs muß hier verzichtet werden, weil bekanntlich diese Metalle im Gegensatz zu Niob sehr spröde sind und daher nur schwer bearbeitet werden können. Die Verschlußtechniken, die für Niobrohre bekannt sind, können daher nicht ohne weiteres übernommen werden. Statt dessen ist das keramische Formteil mit einer axialen Bohrung ausgestattet, die beim Evakuieren und Füllen mit einer Öffnung im Rohr in der Nähe des Elektrodenschafts zusammenwirkt. Nach dem Füllen wird die axiale Bohrung des Formteils mit Schmelzkeramik verschlossen, so daß ein Bearbeiten des spröden molybdänähnlichen Metalls entfällt. Diese Technik ist jedoch sehr umständlich und daher kostenträchtig und zeitaufwendig.

Es ist Aufgabe der vorliegenden Erfindung, ein Verfahren zum Herstellen einer Metallhalogenid-Entladungslampe mit keramischem Entladungsgefäß anzugeben. Insbesondere soll ein Verfahren zum Evakuieren und Füllen des Entladungsgefäßes bereitgestellt werden.

Diese Aufgabe wird durch ein Verfahren gemäß Anspruch 1 gelöst. Besonders vorteilhafte Ausgestaltungen finden sich in den Unteransprüchen.

Bei der Übertragung der bei Natriumhochdrucklampen bekannten Durchführungstechnik auf die erfindungsgemäßen Lampen muß beachtet werden, daß die Halogenide sowohl die Schmelzkeramik als auch die metallische Durchführung angreifen.

Aus diesem Grund ist bei der Verwendung von Niob oder niobähnlichen Metallen (z.B. Tantal) darauf zu achten, daß die Durchführung geeignet gegen die aggressiven Füllstoffe abgeschirmt ist. Bei der Verwendung von Molybdän oder molybdänähnlichen Metallen (z.B. Wolfram, Rhenium) ist dieses Problem nicht vorhanden, da diese Materialien erheblich korrosionsbeständiger sind, weshalb in bestimmten Ausführungsformen der Durchführung Molybdän als Material bevorzugt ist. Dies gilt hauptsächlich für rohrförmige Durchführungen, während bei stiftförmigen Durchführungen keine wesentlichen Vorteile entstehen.

Die konkrete Form der gasdichten Abdichtung der Durchführung im Ende des Entladungsgefäßes, z.B. mittels eines im wesentlichen keramischen Stopfens oder auch mittels einer metallischen Abdeckkappe (DE-OS 30 12 322) ist für die vorliegende Erfindung von untergeordneter Bedeutung. Sie kann z.B. mittels Glaslot bzw. Schmelzkeramik oder auch mittels direkter Einsinterung erfolgen.

Obgleich das erfindungsgemäße Verfahren sowohl für niob- als auch molybdänähnliche Durchführungen geeignet ist, entfaltet es bei mehreren Ausführungsformen seinen besonderen Wert für molybdänähnliche Materialien, da es eine Beanspruchung des Materials hinsichtlich Duktilität vermeidet. Die vorliegende Anmeldung befaßt sich daher insbesondere mit dem Problem, wie spröde Durchführungen bearbeitet werden können und wie das Evakuieren und Füllen eines Entladungsgefäßes so gestaltet werden kann, daß auch spröde molybdänähnliche Materialien verwendet werden können.

Das erfindungsgemäße Verfahren zeichnet sich demgegenüber dadurch aus, daß beide Enden des keramischen Entladungsgefäßes mit Elektrodensystemen bestückt werden, die anschließend durch Erwärmen abgedichtet werden, sei es durch Schmelzen einer Schmelzkeramik oder durch direktes Einsintern. Als Elektrodensystem wird im folgenden jeweils eine vormontierte Baueinheit verstanden, die aus der Elektrode (Schaft und Spitze) besteht, die an der Durchführung befestigt ist, z.B. durch Stumpfschweißen, wobei die Durchführung selbst in das Mittel zum Abdichten (üblicherweise ein keramischer Endstopfen) eingesetzt ist. Die Durchführung kann u.U. an einer oder beiden Seiten des Stopfens vertieft eingesetzt sein, wobei zusätzlich eine äußere elektrische Zuleitung an der Durchführung befestigt sein kann. Die Durchführung kann auch selbst die Aufgabe des Abdichtmittels übernehmen.

Beim Erwärmen wird nun das eine Ende, das als Blindende ausgeführt ist, vollständig abgedichtet. Die dort verwendete Art der Durchführung ist für die vorliegende Erfindung unwesentlich. Das andere Ende wird ebenfalls weitgehend abgedichtet, jedoch nur soweit, daß es noch als Pumpende dienen kann, indem hier zunächst eine zusätzliche Füllbohrung frei gelassen wird, die das Entladungsvolumen mit dem in einer Glovebox angeordneten Außenraum verbindet; die Bohrung kann evtl. auch direkt über eine Kupplung mit Zuleitungen zum Evakuieren und/oder Füllen verbunden sein. Der Vorteil dieses Verfahrens ist, daß die Kühlung des Blindendes beim Abdichten der Füllbohrung weitgehend entfallen und somit die Baulänge der Lampe erheblich verkürzt werden kann. Der Energieaufwand für das Verschließen der Füllbohrung beträgt nämlich nur noch einen Bruchteil der für die Abdichtung des Elektrodensystems benötigten Wärmezufuhr.

Dabei kann die Bohrung in einer ersten Ausführungsform in der Seitenwand des Entladungsgefäßes selbst oder in einer zweiten und dritten Ausführungsform im Elektrodensystem (Abdichtmittel bzw. Durchführung) angebracht sein.

Der Vorteil der ersten Ausführungsform ist, daß im Betrieb der Lampe die thermische Belastung im Bereich der Seitenwand deutlich geringer als im Bereich des Elektrodensystems ist, so daß zum Abdichten eine einfache Schmelzkeramik (oder auch Glaslot) verwendet werden kann. Die Durchführung an diesem Ende kann dabei stift- oder rohrförmig sein.

Bei der zweiten Ausführungsform ist die Bohrung im Abdichtmittel außerhalb der Lampenachse angebracht. Diese Konstellation ist besonders günstig bei einer stiftförmigen Durchführung sowie bei einem Stopfen aus Cermet, wobei zum Abdichten eine möglichst hochschmelzende Schmelzkeramik zu verwenden ist. Sie kann aber auch bei einer rohrförmigen Durchführung angewendet werden.

Eine besonders elegante Lösung wird durch die dritte Ausführungsform erzielt. Dabei ist die Durchführung rohrförmig und die Füllbohrung befindet sich in der Nähe des Elektrodenschafts in einem Teil der Durchführung, der dem Entladungsvolumen zugewandt ist. Die Bohrung verbindet das Entladungsvolumen mit dem Innern der rohrförmigen Durchführung. Sie befindet sich entweder in der Seitenwand des Rohrs oder am Rohrende.

Letztere Anordnung ist besonders vorteilhaft, weil feste Füllungsbestandteile das senkrecht ausgerichtete Rohr einschließlich der Füllbohrung durch die Schwerkraftwirkung besonders leicht passieren können und das nachträgliche Verschließen erleichtert wird.

In allen Ausführungsformen dient die Füllbohrung dazu, das Entladungsvolumen zu evakuieren und zu füllen, wobei sowohl das Inertgas als auch das oder die Metallhalogenide und evtl. Metall im Überschuß, die jeweils in fester Form vorliegen (Metallhalogenide als Preßkörper, Metall als Drahtstück oder Folie), durch die Bohrung in das Entladungsvolumen eingebracht werden. Anschließend wird die Bohrung mittelbar oder unmittelbar durch Erwärmen verschlosen, Dabei ist zu beachten, daß die Füllbohrung, wenn sie in keramischem Material angebracht ist, insbesondere in der Seitenwand oder im meist keramischen Abdichtmittel, langsam und großflächig aufgeheizt werden muß, z.B. mittels eines Gasbrenners oder eines aufgeweiteten Laserstrahls, da sich sonst Sprünge in der Keramik bilden würden.

Besonders vorteilhaft in dieser Hinsicht ist die dritte Ausführungsform, nämlich eine rohrförmige Durchführung mit einer Bohrung in der Nähe des Elektrodenschafts. Wenn sich die Bohrung in metallischem statt keramischem Material befindet, kann sie erheblich schneller und außerdem punktförmig aufgeheizt werden, so daß auf eine Kühlung des Blindendes vollständig verzichtet und die Baulänge der Lampe besonders kurz gewählt werden kann.

Besonders geeignet für das Aufheizen und Verschließen ist der fokussierte Strahl eines Lasers, der in das Rohr eingefädelt wird; insbesondere eignet sich ein Nd-YAG-Laser mit einer Wellenlänge von 1,06 µm. Das Aufheizen mittels Laser kann auch durch die Wandung des Entladungsgefäßes erfolgen, da dessen transluzentes Keramikmaterial die 1,06 µm-Strahlung nicht absorbiert.

Auf diese Weise kann die Herstellung erheblich vereinfacht werden, da weniger Zeit und Energie zum Abdichten der Bohrung benötigt wird. Die Abdichtung erfolgt dabei entweder durch ein vorher eingefülltes hochschmelzendes (vorteilhaft erst bei mehr als 1700°C schmelzendes) Metallot oder auch durch Aufschmelzen des Rohrmaterials selbst. Eine besonders bevorzugte Ausführungsform ist das Verschließen durch mittelbares Erwärmen, indem ein dem Innendurchmesser des Rohrs angepaßter Füllstab, dessen Länge etwa der Länge des Rohrs entspricht, in das Rohr eingeführt wird und mit dem entladungsfernen Ende des Rohrs verschweißt wird. Der Vorteil dieser Anordnung ist die besonders zuverlässige Abdichtung und die leichte Zugänglichkeit zur Schweißstelle, wodurch die Notwendigkeit des Einfädelns eines Laserstrahls entfällt und die Qualität der erzielten Abdichtung besser überwacht werden kann. Dem steht der hohe Materialaufwand durch den massiven Füllstab gegenüber. Dieser wird benötigt, um das im Gegensatz zu Natriumhochdrucklampen bei Metallhalogenidlampen unerwünschte Totvolumen des Rohrs zu beseitigen. In den anderen Ausführungsformen des Verfahrens, bei denen die Füllbohrung selbst verschlossen wird, ist dieses Totvolumen automatisch beseitigt.

Bei der Herstellung des Elektrodensystems kann sich die Sprödigkeit eines molybdänähnlichen Durchführungsmaterials besonders unangenehm bemerkbar machen. Als kritischer Schritt muß dabei vor allem die Befestigung der Elektrode an der Durchführung angesehen werden. Die vom niobähnlichen Durchführungsmaterial her bekannte Technik, den Elektrodenschaft am Ende der Durchführung stumpf anzuschweißen, ist auch bei molybdänähnlichem Material vorteilhaft, wenn als Durchführung ein massiver Stift verwendet wird. Bei der Verwendung von rohrförmigen Durchführungen tritt jedoch das Problem auf, daß bei molybdänähnlichem Material nur beidseitig offene Rohre als Halbware verfügbar sind. Wegen der Sprödigkeit des Materials ist es bisher nicht möglich, einseitig verschlossene einteilige Rohre herzustellen, wie dies bei der Verwendung von Niob üblich ist.

Statt dessen werden hier mehrere alternative Verfahren vorgeschlagen. Eine erste Möglichkeit besteht darin, den Elektrodenschaft, dessen Durchmesser erheblich kleiner als der des Molybdänrohrs ist, mittels einer Lehre zentriert in ein Ende des Rohrs einzuführen, dann das Rohr oder zumindest dessen den Schaft umgebendes Ende auf etwa 400°C zu erhitzen, und anschliessend das erhitzte und dadurch duktil gewordene Molybdänrohr um den Elektrodenschaft herum zu quetschen und evtl. durch eine Punktschweißung mechanisch zu fixieren. Die Abdichtung erfolgt durch eine Schweißtechnik, insbesondere indem eine Wärmequelle, insbesondere ein Laserstrahl, auf die Quetschung gerichtet wird. Besonders vorteilhaft ist der Laserstrahl fokussiert auf einen Punkt der Quetschung gerichtet, während das Rohr um seine eigene Achse rotiert. Anschließend wird seitlich in der Rohrwand in der Nähe des Elektrodenschafts, z.B. durch einen einzigen Laserimpuls unter schrägem Einfall, die Füllbohrung geschaffen. Typisch handelt es sich dabei um ein 0,6 bis 0,8 mm großes Loch. Diese Technik ist sehr einfach und zuverlässig. Allerdings ist das Verschließen der Füllbohrung dann relativ aufwendig, da diese deutlich oberhalb des Schaftendes sitzt und deshalb eine größere Menge Metallot verwendet werden muß, um das Innenvolumen des Rohrs bis hin zur Füllbohrung aufzufüllen.

Eine Modifikation dieser Technik sieht vor, daß gleichzeitig mit dem Elektrodenschaft mittels einer Lehre ein parallel dazu angeordneter Platzhalter für die Bohrung in das Ende des Molybdänrohrs eingeführt wird. Nachdem das Rohr durch Erhitzen auf 400°C duktil gemacht worden ist, wird das Rohrende um den Elektrodenschaft und gleichzeitig um den Platzhalter für die Bohrung (z.B. ein Stift oder kurzes Rohrstück) herumgequetscht und der Schaft fixiert. Dann wird der Platzhalter entfernt, so daß die Bohrung entsteht. Beim Abdichten der Quetschung wird bei dieser Modifikation auf ein Drehen der Baueinheit verzichtet und nur ein Teil der Quetschung aufgeschmolzen, der von der Bohrung entfernt liegt. Bei dieser Technik kann ein Herstellschritt (separates Herstellen der Bohrung) eingespart werden. Die Bohrung befindet sich außerdem am Ende des Rohrs in der Nähe der Achse, so daß das spätere Verschließen nach dem Füllvorgang erheblich erleichtert wird. Zum einen kann die Bohrung besser mit dem Laserstrahl anvisiert werden, zum zweiten ist die Abdichtung zuverlässiger, weil das Metallot, das durch die Laser-Erwärmung schmilzt, unter dem Einfluß der Schwerkraft automatisch in die Füllbohrung hineinläuft und dort durch die Kapillarwirkung des nur 0,6 bis 0,8 mm großen Lochs zuverlässig gehalten wird. Außerdem ist nur eine geringe Menge Metallot, verglichen mit einem seitlichen Loch, nötig.

Bei einer dritten Variante kann das Rohrende selbst als Füllbohrung dienen; auf ein Quetschen wird verzichtet. In einer ersten Ausführungsform dieser Variante erfolgt die Anpassung des Durchmessers des Elektrodenschafts an den des Molybdänrohrs dadurch, daß das Elektrodenschaftende zurückgeschmolzen wird und dadurch verkugelt. Der Durchmesser des kugeligen Schaftendes, der durch die Länge der zurückgeschmolzenen Strecke des Schafts bestimmt ist, wird so gewählt, daß er dem Innendurchmesser des Rohrs in etwa angepaßt ist. Erst dann wird das verkugelte Schaftende in das Rohr eingeführt, mechanisch fixiert (durch Punktschweißen) und das Rohrende mit dem Schaft verschweißt und dadurch abgedichtet. Dies kann wiederum durch Laserschweißen erfolgen, indem ein fokussierter Laserstrahl auf das Rohrende gerichtet wird und die Baueinheit aus Schaft und Rohr um ihre Achse rotiert. Anschließend kann wieder eine seitliche Füllbohrung geschaffen werden, in dem z.B. mechanisch ein Loch erzeugt oder ein Laser von außen auf die Rohrwand in der Nähe des Rohrendes gerichtet wird. Diese Lösung schien ursprünglich daran zu scheitern, daß beim naheliegenden senkrechten Auftreffen des Lasers auf der Rohrwand -rechtwinklig zur Rohrachse und diese schneidend- der Ausschuß infolge gleichzeitiger Durchbohrung der hinteren Wand sehr hoch war. Das Verschließen einer derartigen Doppelbohrung wäre nicht wirtschaftlich. Statt dessen wird der Laser schräg auf die Rohrwand gerichtet, wodurch eine zweite Bohrung vermieden wird.

Man kann auch den Laser rechtwinklig zur Rohrachse, jedoch dazu seitlich versetzt, einfallen lassen und so einen Querschlitz schneiden.

In einer zweiten Ausführungsform dieser Variante wird der Elektrodenschaft zunächst an der Rohrinnenwand angeheftet, wobei eine leichte Verschiebung des Elektrodenschafts aus der Lampenachse bewußt in Kauf genommen wird. Die am Rohrende verbleibende Öffnung wird als Füllbohrung verwendet. Anschließend wird das Molybdänrohr einschließlich der Füllbohrung durch einen Füllstab verschlossen, der zweckmäßig eine Aussparung für den Elektrodenschaft besitzt. Der Füllstab wird am entladungsfernen Ende mit dem Rohr, wie bereits beschrieben, verbunden.

Diese Ausführungsform verknüpft die Vorteile der bisher beschriebenen Techniken in besonders vorteilhafter Weise miteinander, weil sowohl die Herstellung einer separaten Füllbohrung als auch das Quetschen des Rohrendes zum Halten des Elektrodenschafts auf elegante Art und Weise vermieden wird. Auch ein Verkugeln des Elektrodenschafts ist nicht notwendig.

Die beschriebenen Verfahren eignen sich auch für Niobrohre. Beim Quetschvorgang kann dabei jedoch auf ein vorheriges Erwärmen verzichtet werden.

Die Erfindung wird im folgenden anhand mehrerer Ausführungsbeispiele erläutert. Es zeigt
- Figur 1: eine Metallhalogenidentladungslampe, teilweise geschnitten
- Figur 2: ein zweites Ausführungsbeispiel des Bereichs des Pumpendes der Lampe, teilweise im Schnitt
- Figur 3: ein drittes Ausführungsbeispiel des Bereichs des Pumpendes der Lampe, teilweise im Schnitt
- Figur 4 und 5: Ausführungsbeispiele für das Verschließen einer rohrförmigen Durchführung
- Figur 6 bis 8: Ausführungsbeispiele für das Befestigen eines Elektrodenschafts an einer rohrförmigen Durchführung
- Figur 9: ein Ausführungsbeispiel des Bereichs des Pumpendes einer Lampe mit Cermet-Stopfen.

In Figur 1 ist schematisch eine Metallhalogenidentladungslampe mit einer Leistung von 150 W dargestellt. Sie besteht aus einem eine Lampenachse definierenden zylindrischen Außenkolben 1 aus Quarzglas, der zweiseitig gequetscht 2 und gesockelt 3 ist. Das axial angeordnete Entladungsgefäß 4 aus Al₂O₃-Keramik ist in der Mitte 5 ausgebaucht und besitzt zylindrische Enden 6a, 6b. Es ist mittels zweier Stromzuführungen 7, die mit den Sockelteilen 3 über Folien 8 verbunden sind,im Außenkolben 1 gehaltert. Die Stromzuführungen 7 aus Molybdän sind mit stiftförmigen Durchführungen 9 verschweißt, die jeweils in einem keramischen Endstopfen 10 des Entladungsgefäßes direkt, also glaslotfrei, eingesintert sind.

Die beiden Durchführungen 9 aus Niob (oder auch Molybdän) haltern entladungsseitig jeweils eine Elektrode 11, bestehend aus einem Elektrodenschaft 12 aus Wolfram und einer am entladungsseitigen Ende ausgebildeten kugelförmigen Spitze 13. Die Füllung des Entladungsgefäßes besteht neben einem inerten Zündgas, z.B. Argon, aus Quecksilber und Zusätzen an Metallhalogeniden.

In dieser Ausführungsform reicht der Elektrodenschaft 12 bis in die axiale Bohrung im Endstopfen 10 hinein, weil die stiftförmige Durchführung 9 in der Bohrung entladungsseitig vertieft eingesetzt ist. Andererseits steht der Stift 9 am äußeren Ende des Endstopfens über und ist direkt mit der Stromzuführung 7 verbunden.

Im Gegensatz zum Blindende 6b ist in der Nähe des Pumpendes 6a eine Füllbohrung 15 angebracht, die nach dem Füllen durch ein Glaslot oder eine Schmelzkeramik 20 verschlossen wird. Eine Möglichkeit zum Erwärmen der zusätzlichen Füllbohrung 15, die mit einer Schmelzkeramikmasse versehen ist, ist die Erhitzung mittels eines in einer speziellen Optik aufgeweiteten Laserstrahls oder auch mittels eines Gasbrenners. Dabei schmilzt die Masse und wird in der als Kapillare wirkenden Füllbohrung festgehalten und erkaltet dort, wodurch die Abdichtung vervollständigt ist.

In Figur 2 ist der Bereich des Pumpendes 6a des Entladungsgefäßes im Detail für ein zweites Ausführungsbeispiel gezeigt. Das Entladungsgefäß hat an seinen beiden Enden eine Wandungsdicke von 1,2 mm. Der zylindrische Stopfen 10 aus Al₂O₃-Keramik, der in das Ende 6a des Entladungsgefäßes eingesetzt ist, hat einen Außendurchmesser von 3,3 mm bei einer Höhe von 6 mm. In die axiale Bohrung 14 des Stopfens ist als Durchführung ein Niobstift 9 mit einer Länge von 12 mm und einem Durchmesser von 0,6 mm direkt eingesintert. Der Elektrodenschaft 12 (Durchmesser 0,55 mm) ist an den Niobstift 9 stumpf angeschweißt.

Der äußere Abschnitt 16 des Niobstifts ist von einer keramischen Hülse 18 eng umgeben. Zur besseren Halterung ist die Bohrung 14 am entladungsfernen Ende 17 des Endstopfes aufgeweitet. In diesen vergrößerten Bohrungsabschnitt 19 ist die Hülse 18 eingesetzt und wird dadurch fixiert, daß an dieser Stelle ein Glaslot 20 hinzugefügt ist. Die Hülse beugt der Vergrauung vor und stabilisiert den Niobstift, der durch das Sintern versprödet.

Die Füllbohrung 24 ist in diesem Fall parallel zur Lampenachse, aber seitlich dazu versetzt, durch den Stopfen 10 hindurchgeführt. Sie wird, wie schon erläutert, mit einer hochschmelzenden Keramik 20 abgedichtet, wenn der Evakuierungs- und Füllvorgang abgeschlossen ist. Das Einschmelzen beim Befestigen der Hülse 18 und das Abdichten der Füllbohrung 24 kann vorteilhaft in einem Schritt erfolgen. Zur Reduzierung der Schmelzkeramikmenge in der Füllbohrung 24 kann ein Al₂O₃ Füllstab in die Füllbohrung 24 eingebracht werden.

Eine besonders bevorzugte Ausführungsform zeigt Figur 3. Der Unterschied zu Figur 2 besteht darin, daß der Niobstift 21, der eine Länge von 5 mm bei einem Durchmesser von 0,8 mm besitzt, in der Öffnung 14 beidseitig versenkt angeordnet ist, so daß auf eine Hülse an sich verzichtet werden kann. Der Elektrodenschaft 12 aus Wolframdraht besitzt einen Durchmesser von 0,75 mm und eine Länge von 7 mm. Er reicht 0,5 mm tief in die Öffnung 14 hinein. An der entladungsfernen Seite 17 des Endstopfens 10 ist ebenfalls ein Wolframdraht als Verbindungsteil 22 zur äußeren Stromzuführung am Stift 21 stumpf angeschweißt. Das Verbindungsteil 22 besitzt ebenfalls einen Drahtdurchmesser von 0,75 mm; es hat die Länge von 11 mm. Auch die Nahtstelle 23 zwischen Verbindungsteil und Durchführung ist etwa 0,5 mm tief in der axialen Öffnung 14 des Endstopfens angeordnet. Da ein Kontakt zwischen dem Wolframstift 22 und dem Glaslot 20 in der Füllbohrung 24 aufgrund der unterschiedlichen Ausdehnungskoeffizienten vermieden werden sollte, was sonst zu Sprüngen in der Keramik führen könnte, ist auch hier eine Hülse 18 aus Niob (oder auch aus Keramik), die den Wolframstift 22 vorteilhaft umgibt, da diese beiden Materialien im Gegensatz zu Wolfram oder Molybdän einen an die Schmelzkeramik 20 angepaßten Ausdehnungskoeffizienten besitzen. Statt der Hülse oder zusätzlich dazu kann als Trennmittel auch ein am Stopfen 10 angeformter, um den Wolframstift 22 umlaufender Kragen 25 (gestrichelt eingezeichnet) verwendet werden.

Ein weiteres Ausführungsbeispiel ist in Figur 4a und 4b gezeigt. Am Pumpende 6a ist in den Stopfen 10 ein dünnwandiges Molybdänrohr 26 direkt eingesintert. An seinem entladungsseitigen Ende ist ein Wolframstift als Elektrodenschaft 27 mit Wendelteil 28 eingequetscht und gasdicht verschweißt. In der Nähe des Elektrodenschafts 27 ist in der Seitenwand des Rohrs die Füllbohrung 29 angebracht. Sie wird nach dem Füllvorgang dadurch verschlossen, daß ein metallischer Lotpreßling 42 (z.B. Titanlot oder eine Mischung aus Ti und Mo oder Zr/Mo) oder ein Drahtabschnitt aus Lotmaterial (z.B. Titan, Zr) das einen Schmelzpunkt von mehr als 1700°C besitzt, in das Rohr 26 eingefüllt wird. Ein feinfokussierter Laserstrahl (Nd-YAG) 30 wird in der Rohrachse in das Rohr gelenkt und erhitzt das Metallot 42 (Figur 4a). Dieses schmilzt und dichtet die als Kapillare wirkende Füllbohrung 29′ ab (Figur 4b). Ein derartiges Verfahren ist besonders vorteilhaft, da das Schmelzen des Lots durch eine gezielte kurzzeitige Erwärmung erreicht wird, so daß bei diesem Ausführungsbeispiel während des Verschliessens des Pumpendes 6a auf das Kühlen des Blindendes, in dessen Nähe sich die Füllungsbestandteile befinden, vollständig verzichtet werden kann und daher die Baulänge derartiger Entladungsgefäße besonders kurz gewählt werden kann.

Ein zusätzliches Ausführungsbeispiel ist in Figur 5 gezeigt. Es entspricht im wesentlichen der Anordnung gemäß Figur 4, indem auch hier am Pumpende 6a ein dünnwandiges Molybdänrohr 33 in den Stopfen 10 direkt eingesintert ist und ein Wolframstift als Elektrodenschaft 32 am Rohrende befestigt ist. Die Füllbohrung 29 in der Seitenwand des Rohrs wird mechanisch verschlossen, indem ein dem Innendurchmesser des Rohrs 26 angepaßter Füllstab 37 nach dem Evakuieren und Füllen des Entladungsgefäßes in das Rohr 32 eingeführt wird und somit das Totvolumen im Innern des Rohrs ausfüllt und dabei auch die Füllbohrung abdeckt. Im Fall eines kugelförmig verdickten Endes 34 des Elektrodenschafts kann zur besseren Anpassung das dem Schaft zugewandte Ende eine konkave Wölbung 38 besitzen.

Der Füllstab 37 aus Molybdän oder Wolfram steht am äußeren Ende des Rohrs 33 über und wird dort mit dem Rohrende gasdicht verschweißt, z.B. mittels Laserschweißen 46 oder mittels eines Gasbrenners. Auch ein bündig mit dem Rohrende abschließender oder darin etwas versenkter Füllstab kann verwendet werden.

In Figur 6a bis 6g ist eine erste Möglichkeit dargestellt, eine Elektrode in einem Molybdänrohr zu befestigen. Das Molybdänrohr 26 besitzt beispielsweise einen Innendurchmesser von 1,3 mm und eine Wandstärke von 0,1 mm, während die Elektrode einen Wolframschaft 27 mit einem Durchmesser von 0,5 mm aufweist. Zunächst wird der Elektrodenschaft 27 zentriert in ein Ende des Molybdänrohrs 26 etwa 1 mm tief eingeführt (Figur 6a). Anschließend wird das Rohr 26 durch Wärmezufuhr auf 400°C erhitzt (Figur 6b), so daß das an sich spröde Material duktil wird. Dies geschieht besonders vorteilhaft dadurch, daß zwei Quetschbacken 44 an das Rohrende 45 herangeführt werden (Pfeil), an die Spannung 43 angelegt wird, so daß das Rohrende 45 durch den bei der Kontaktierung (gestrichelt dargestellt) der Quetschbacken 44 an dem Rohrende 45 bewirkten Stromdurchgang erhitzt wird. Erst dann wird das erhitzte Rohrende mittels der Quetschbacken 44 um den Elektrodenschaft 27 herum gequetscht (Figur 6c), wodurch ein länglicher Querschnitt im Bereich des Rohrendes 45 entsteht (Figur 6d). Der Schaft 27 wird nun durch Punktschweißen im Rohr fixiert (angeheftet). Anschließend wird ein Laserstrahl 46 auf das gequetschte Rohrende gerichtet. Unter ständigem Drehen des Rohrs (Pfeil) wird eine Schweißverbindung erzielt, die eine gasdichte Abdichtung schafft (Figur 6f). Abschließend wird ein Laser 46′ schräg auf das Rohr 26 in der Nähe der Quetschung gerichtet, wobei Rohrachse und Laserstrahl in einer Ebene liegen, und durch einen einzigen Puls die Füllbohrung 24 geschaffen (Figur 6g).

In einer etwas anderen Ausführungsform wird gleichzeitig mit dem Elektrodenschaft (0,5 mm Durchmesser) in einer Lehre ein parallel dazu angeordneter Stift mit 0,6 mm Durchmesser als Platzhalter 30 für die Füllbohrung in das Rohrende eingeführt (in Figur 6b gestrichelt eingezeichnet). Nach dem Erhitzen und Quetschen des Rohrs (Figur 6b, 6c) wird der Platzhalter 30 wieder entfernt, so daß neben dem -hier zweckmäßig außerhalb der Rohrachse angebrachten- Elektrodenschaft 27 eine Öffnung am Ende 45 des Rohrs 26 verbleibt, die als Füllbohrung 31 dient (Figur 6e). In der Quetschung wird der Elektrodenschaft 27 angeheftet, ohne daß die Füllbohrung 31 verschlossen wird. Das Anheften kann auch bereits vor dem Entfernen des Platzhalters erfolgen. Der Verfahrensschritt gemäß Figur 6g entfällt in dieser Variante. Auf ein sofortiges Verschweißen wird verzichtet. Statt dessen erfolgt die endgültige Abdichtung nach dem Füllen entweder durch ein Metallot oder durch einen Füllstab (Figur 4 oder 5).

Eine weitere Möglichkeit, eine Elektrode in einem Molybdänrohr zu befestigen, wird anhand von Figur 7a bis 7c erläutert. Zunächst wird (Figur 7a) der Elektrodenschaft 32, dessen Durchmesser wieder erheblich kleiner als der Innendurchmesser des Molybdänrohrs 33 ist, an einem Ende durch Wärmezufuhr so weit zurückgeschmolzen, daß ein verkugeltes Ende 34 entsteht, dessen Außendurchmesser dem Innendurchmesser des Molybdänrohrs 33 angepaßt ist. Die Länge des zurückgeschmolzenen Schaftabschnitts 35 bestimmt den Durchmesser des verkugelten Endes 34. Dann wird das verkugelte Ende 34 in das Rohrende eingeführt (Pfeil) und dort angeheftet (z.B. durch Laser- oder Punktschweißen). Das Rohrende 45 kann nun wieder, falls gewünscht, abgedichtet werden, z.B. durch Laserschweißen 46, wobei vorteilhafterweise das Rohr 33 um seine Achse gemäß Pfeilrichtung rotiert (Figur 7b). Abschließend wird die Füllbohrung 36′ hergestellt, indem ein Laser 46′ rechtwinklig zur Rohrachse, jedoch seitlich dazu versetzt, auf das Rohrende 45 kurz hinter der Schweißstelle gerichtet wird und mit einem einzigen Laserpuls ein etwa 0,7 mm breiter Querschlitz 36′ in der Rohrwand erzeugt wird (Figur 7c).

Eine besonders einfache Möglichkeit, eine Elektrode in einem Molybdänrohr zu befestigen, zeigt Figur 8a und 8b. Zunächst wird eine Elektrode 11, mit einem Schaftdurchmesser von 0,5 mm, in das Rohr 26 etwa 0,8 mm tief eingeführt und seitlich am Ende 45 des Rohrs 26, z.B. mittels Laserstrahl 46, angeheftet (in Figur 8a gestrichelt angedeutet). Das Rohr 26 hat einen Innendurchmesser von etwa 1,2 mm und eine Wandstärke von typisch 0,2 mm. Nach dem Befestigen des Rohrs 26 im Stopfen 10 und dem Einsintern des gesamten Elektrodensystems im Pumpende 6a des Entladungsgefäßes zusammen mit dem Verschließen des Blindendes erfolgt das Füllen durch die am Rohrende 45 verbleibende Füllöffnung 31′ (Figur 8a).

Nach dem Füllen wird, ähnlich wie in Figur 5, ein Füllstab 37′ aus Molybdän in das Rohr 26 eingesetzt (Figur 8b), der eine Aussparung 47 für den Elektrodenschaft 27 besitzt. Das Füllrohr 37′ ist etwas kürzer als das Rohr 26, so daß er sehr einfach am entladungsfernen Rohrende, z.B. durch axialen Lasereinfall 46˝, verschweißt werden kann.

Bei dieser Ausführungsform ist es vorteilhaft, wenn am Blindende die Elektrode spiegelsymmetrisch zum Pumpende versetzt an der Durchführung befestigt ist.

Die Erfindung ist nicht auf die gezeigten Ausführungsformen beschränkt. Insbesondere sind Merkmale einzelner Ausführungsbeispiele miteinander kombinierbar. So kann ein Füllstab bei allen Ausführungsbeispielen verwendet werden, also auch bei den mit mit einer Quetschung verschlossenen Rohren. In diesem Fall entfällt der Schweißungsschritt am gequetschten Rohrende und außerdem der Schritt des endgültigen Abdichtens am gequetschten Rohrende mittels Metallot. Dies ist möglich, weil beim Füllen keine Notwendigkeit besteht, daß nur die Füllbohrung als Öffnung vorhanden ist; eine Undichtigkeit am gequetschten Rohrende zu diesem Zeitpunkt ist dafür eher sogar noch vorteilhaft. Die Füllstabtechnik hat den wesentlichen Vorteil, daß die Schweißung am Rohrende hinten erfolgt. Diese Stelle ist zum einen leicht zugänglich, zum anderen ist sie erheblich weniger temperaturbelastet als das vordere Rohrende, das der Entladung zugewandt ist. Zudem ist eine Schweißverbindung zuverlässiger als eine Lötverbindung.

Außerdem kann beispielsweise das Pumpende mit einer rohrförmigen Durchführung ausgestattet sein, während das Blindende eine stiftförmige Durchführung besitzt. Möglich ist auch die Verwendung eines Cermet-Stopfens, das ist ein keramischer Stopfen, der eine geringe Beimengung eines Metalls enthält, am Blindende.

Im übrigen ist das erfindungsgemäße Herstellverfahren auch für einen Cermet-Stopfen 39 am Pumpende 6a geeignet. Dabei kann bekanntlich (z.B. EP-PA 272 930) auf eine separate Durchführung verzichtet werden, da das Cermet selbst leitend ist (Figur 9). Der in der Lampenachse ausgerichtete Elektrodenschaft 40 sitzt direkt im die Aufgabe der Durchführung wahrnehmenden Cermet-Stopfen 39, während am äußeren Ende eine Stromzuführung 41 befestigt ist.

Die Füllbohrung 24 ist, ähnlich wie in Figur 2, parallel zur Lampenachse im Cermet-Stopfen 39 angeordnet. Sie ist mit Glaslot 20 verschlossen. Das Herstellverfahren entspricht den im Zusammenhang mit Figur 2 diskutierten Schritten.

## Patentansprüche

1. Verfahren zum Herstellen einer Metallhalogenid-Entladungslampe, die ein keramisches Entladungsgefäß (4) mit zwei Enden (6a, 6b) besitzt, das ein Entladungsvolumen umschließt, wobei die Enden mit Mitteln zum Abdichten verschlossen sind, und wobei zumindest an einem ersten Ende (6a) dieses Mittel eine elektrisch-leitende Durchführung enthält, die eine Elektrode (11) im Entladungsvolumen mit einer äußeren elektrischen Zuleitung verbindet, gekennzeichnet durch folgende Schritte:
a) Herstellen von Elektrodensystemen, bestehend aus einer Elektrode und einem Mittel zum Abdichten einschließlich einer Durchführung, sowie evtl. einer äußeren Zuleitung
b) Bestücken der beiden Enden (6a, 6b) mit Elektrodensystemen
c) Abdichten der beiden Enden durch Erwärmen, wobei das zweite Ende (6b) als Blindende vollständig abgedichtet wird, während in der Nähe des ersten Endes (6a), das als Pumpende dient, eine Füllbohrung (15; 24; 29; 31; 31′; 36) offenbleibt, die das Entladungsvolumen mit dem Außenraum verbindet
d) Evakuieren und Füllen des Entladungsvolumens durch die Füllbohrung (15; 24; 29; 31; 31′; 36), wobei beim Füllvorgang unter anderem ein fester, metallhalogenidhaltiger Körper in das Entladungsvolumen eingebracht wird
e) Verschließen der Füllbohrung (15; 24; 29; 31; 31′; 36) und gasdichtes Abdichten des Entladungsvolumens.

2. Verfahren nach Anspruch 1, dadurch gekennzeichnet, daß die Füllbohrung (15) in der Seitenwand des Entladungsgefäßes (4) in der Nähe des Pumpendes (6a) angeordnet ist.

3. Verfahren nach Anspruch 1, dadurch gekennzeichnet, daß sich die Füllbohrung (24; 29; 31; 31′; 36) im Mittel zum Abdichten befindet.

4. Verfahren nach Anspruch 3, dadurch gekennzeichnet, daß das Abdichtmittel ein elektrisch-leitender Stopfen (39) ist, der gleichzeitig die Aufgabe einer Durchführung wahrnimmt.

5. Verfahren nach Anspruch 3, dadurch gekennzeichnet, daß die Durchführung ein separates Teil ist, das aus niob- oder molybdänähnlichem Metall besteht, und das als Rohr (26; 33) oder Stift (9; 21) ausgebildet ist, während das Abdichtmittel ein die Durchführung umschließender keramischer Stopfen (10) ist.

6. Verfahren nach Anspruch 5, dadurch gekennzeichnet, daß sich die Füllbohrung im keramischen Stopfen (10) befindet.

7. Verfahren nach Anspruch 2 oder 4, dadurch gekennzeichnet, daß beim Verfahrensschritt e) der Bereich der Bohrung großflächig und langsam erwärmt wird.

8. Verfahren nach Anspruch 7, dadurch gekennzeichnet, daß die Erwärmung mittels eines aufgeweiteten Laserstrahls erfolgt.

9. Verfahren nach Anspruch 2, 4 oder 6, dadurch gekennzeichnet, daß die Füllbohrung (15; 24) durch eine hochschmelzende Keramik- oder Glaslotmasse (20) in zunächst festem Zustand abgedeckt wird, die beim Erwärmen schmilzt und die als Kapillare wirkende Füllbohrung abdichtet.

10. Verfahren nach Anspruch 5, dadurch gekennzeichnet, daß die Durchführung rohrförmig ist (26; 33), wobei die Füllbohrung (31; 31′; 36) in einem dem Entladungsvolumen zugewandten Teil der Durchführung angeordnet ist.

11. Verfahren nach Anspruch 10, dadurch gekennzeichnet, daß der Verfahrensschritt e) folgendermaßen abläuft:
- Einfüllen eines hochschmelzenden metallischen Lots (42) in die rohrförmige Durchführung (26; 33)
- kurzzeitige lokale Erhitzung des Lots (42), so daß das Lot schmilzt und die Füllbohrung (31; 36) abdichtet.

12. Verfahren nach Anspruch 10, dadurch gekennzeichnet, daß der Verfahrensschritt e) folgendermaßen abläuft:
- kurzzeitige lokale Erhitzung der rohrförmigen Durchführung (26; 33) im Bereich der Füllbohrung, so daß das Rohrmaterial selbst schmilzt und die Füllbohrung abdichtet.

13. Verfahren nach Anspruch 11 oder 12, dadurch gekennzeichnet, daß die kurzzeitige lokale Erhitzung mit Hilfe eines fokussierten Laserstrahls (46) erfolgt, der vom äußeren, noch offenen Ende entlang der Rohrachse in das Rohr (26; 33) einfällt.

14. Verfahren nach Anspruch 10, dadurch gekennzeichnet, daß sich die Füllbohrung (24; 29; 31; 31′) entweder in der Nähe des Rohrendes (45) in der Seitenwand des Rohrs befindet oder durch einen noch offenen Teil (31; 31′) des Rohrendes (45) gebildet wird.

15. Verfahren nach Anspruch 10, dadurch gekennzeichnet, daß der Verfahrensschritt e) folgendermaßen abläuft:
- Einführen eines dem Innendurchmesser der rohrförmigen Durchführung (26) angepaßten Füllstabes (37; 37′) in das Rohr (26), wobei der Füllstab (37; 37′) die Füllbohrung (29; 31′) abdeckt
- gasdichtes Abdichten durch Verbinden des äußeren Rohrendes mit dem Füllstab (37, 37′).

16. Verfahren nach Anspruch 10, dadurch gekennzeichnet, daß beim Verfahrensschritt a) die Elektrode (11) durch folgende Schritte an der rohrförmigen Durchführung (26; 33) befestigt wird:
i) Bereitstellen und Positionieren eines Rohres (26; 33) und eines stabförmigen Elektrodenschafts (27; 32) aus hochschmelzendem Metall, wobei der Durchmesser des Schafts (27; 32) erheblich kleiner als der Innendurchmesser des Rohrs (26; 33) ist
ii) Einführen des Elektrodenschaftes (27; 32) in ein offenes Ende (45) des Rohrs (26; 33)
iii) Anheften des Elektrodenschafts (33) am Rohrende (45), insbesondere durch Punktschweißen oder Laserschweißen
iv) Herstellen der Füllbohrung (24; 29; 31; 31′; 36) falls noch erforderlich.

17. Verfahren nach Anspruch 16, gekennzeichnet durch folgende Modifizierung:
zu i) die Positionierung erfolgt so, daß der Elektrodenschaft (27) seitlich zur Rohrachse verschoben angeordnet ist
zu iii) der Elektrodenschaft (27) wird direkt an der Innenwand des Rohrs (26) angeheftet
zu iv) die Füllbohrung (31; 31′) wird von einem nach Einfügen des Schafts verbleibenden Teil des offenen Endes (45) des Rohrs (26) gebildet.

18. Verfahren nach Anspruch 17, gekennzeichnet durch folgende Modifizierung:
zu ii) - ein vorher parallel zum Elektrodenschaft angeordneter Platzhalter (30) für die Füllbohrung (31) wird gleichzeitig mit dem Schaft (27) in das Rohrende (45) eingeführt
- Quetschen des Rohrendes (45) um den Schaft (27) und den Platzhalter (30) herum
zu iv) - der Platzhalter (30) wird vor oder nach dem Schritt iii) aus dem Rohrende (45) entfernt und beläßt eine Füllöffnung (31).

19. Verfahren nach Anspruch 16, gekennzeichnet durch folgende Modifizierung:
zu i) die Positionierung erfolgt so, daß der Elektrodenschaft (27; 32) zentriert zur Rohrachse angeordnet ist
zu iii) - vor dem Anheften erfolgt ein Verfahrensschritt x):
Verformen eines der beiden Anheftpartner Rohrende - Elektrodenschaft zum Zwecke der losen Kontaktierung zwischen diesen beiden Anheftpartnern
- nach dem Anheften wird evtl. das Rohr (45) durch Wärmezufuhr, insbesondere mittels einer Schweißverbindung, gasdicht verschlossen
zu iv) die Füllbohrung (24; 29; 36′) wird in der Seitenwand des Rohrs in der Nähe des Rohrendes (45) geschaffen.

20. Verfahren nach Anspruch 19, gekennzeichnet durch folgende Modifizierung:
zu x) das Verformen erfolgt durch Verkugeln eines Endes (35) des Elektrodenschafts (32) durch Zurückschmelzen, so daß der Durchmesser des verkugelten Endes (34) dem Innendurchmesser des Rohres (33) angepaßt ist, wobei der Verfahrensschritt x) noch vor dem Verfahrensschritt ii) erfolgt.

21. Verfahren nach Anspruch 19, gekennzeichnet durch folgende Modifizierung:
zu x) das Verformen erfolgt durch Quetschen des Rohrendes (45) um den Elektrodenschaft (27) herum mittels Quetschmittel (44).

22. Verfahren nach den Ansprüchen 18, 19 oder 21, dadurch gekennzeichnet, daß die rohrförmige Durchführung (26; 33) aus molybdänähnlichem Metall besteht, wobei vor allen Verformungsschritten (Quetschen) des Rohrs (26; 33) dieses zunächst auf 400°C erhitzt wird.

## Claims

1. Method for producing a metal-halide discharge lamp which has a ceramic discharge vessel (4), with two ends (6a, 6b), which encloses a discharge volume, the ends being sealed with means for sealing, and these means containing, at least at a first end (6a), an electrically conductive lead-through which connects an electrode (11) in the discharge volume to an external electric supply lead, characterized by the following steps:
a) producing electrode systems comprising an electrode and a means for sealing, including a lead-through and, optionally, an external supply lead;
b) equipping the two ends (6a, 6b) with electrode systems;
c) sealing the two ends by heating, the second end (6b) being completely sealed as a blind end, while in the vicinity of the first end (6a), which serves as a pump end, a filling bore (15; 24; 29; 31; 31′; 36) which connects the discharge volume to the external space remains open;
d) evacuating and filling the discharge volume through the filling bore (15; 24; 29; 31; 31′; 36), it being the case, inter alia, that a solid body containing metal halide is introduced into the discharge volume during the filling process; and
e) closing the filling bore (15; 24; 29; 31; 31′; 36) and sealing the discharge volume in a gas-tight fashion.

2. Method according to Claim 1, characterized in that the filling bore (15) is arranged in the side wall of the discharge vessel (4) in the vicinity of the pump end (6a).

3. Method according to Claim 1, characterized in that the filling bore (24; 29; 31; 31′; 36) is located in the means for sealing.

4. Method according to Claim 3, characterized in that the sealing means is an electrically conductive plug (39) which, at the same time, performs the task of a lead-through.

5. Method according to Claim 3, characterized in that the lead-through is a separate part which consists of niobium-like or molybdenum-like metal and is constructed as a tube (26; 33) or pin (9; 21), while the sealing means is a ceramic plug (10) enclosing the lead-through.

6. Method according to Claim 5, characterized in that the filling bore is located in the ceramic plug (10) .

7. Method according to Claim 2 or 4, characterized in that, in method step e), the region of the bore is heated over a large surface area and slowly.

8. Method according to Claim 7, characterized in that the heating is performed by means of an expanded laser beam.

9. Method according to Claim 2, 4 or 6, characterized in that the filling bore (15; 24) is covered by a high-melting ceramic or glass solder composition (20) in an initially solid state, which composition melts upon heating and seals the filling bore, which acts as a capillary.

10. Method according to Claim 5, characterized in that the lead-through is tubular (26; 33), the filling bore (31; 31′; 36) being arranged in a portion of the lead-through facing the discharge volume.

11. Method according to Claim 10, characterized in that the method step e) proceeds as follows:
- filling a high-melting metallic solder (42) into the tubular lead-through (26; 33), and
- brief local heating of the solder (42), so that the solder melts and seals the filling bore (31; 36).

12. Method according to Claim 10, characterized in that the method step e) proceeds as follows:
- brief local heating of the tubular lead-through (26;33) in the region of the filling bore, so that the tube material itself melts and seals the filling bore.

13. Method according to Claim 11 or 12, characterized in that the brief local heating is performed with the aid of a focused laser beam (46) which falls into the tube (26; 33) along the tube axis from the external, still-open end.

14. Method according to Claim 10, characterized in that the filling bore (24; 29; 31; 31′) either is located in the vicinity of the tube end (45), in the side wall of the tube, or is formed by a still-open portion (31; 31′) of the tube end (45).

15. Method according to Claim 10, characterized in that the method step e) proceeds as follows:
- inserting into the tube (26) a filling rod (37; 37′), adapted to the inside diameter of the tubular lead-through (26), the filling rod (37; 37′) covering the filling bore (29; 31′), and
- gas-tight sealing by joining the external tube end to the filling rod (37, 37′).

16. Method according to Claim 10, characterized in that, in method step a), the electrode (11) is secured to the tubular lead-through (26; 33) by the following steps:
i) providing and positioning a tube (26; 33) and a rod-shaped electrode shaft (27; 32) made from high-melting metal, the diameter of the shaft (27; 32) being substantially smaller than the inside diameter of the tube (26; 33);
ii) inserting the electrode shaft (27; 32) into an open end (45) of the tube (26; 33);
iii) tacking the electrode shaft (33) to the tube end (45), in particular by spot welding or laser welding; and
iv) producing the filling bore (24; 29; 31; 31′; 36) if still required.

17. Method according to Claim 16, characterized by the following modifications:
re i) the positioning is performed in such a way that the electrode shaft (27) is arranged laterally displaced with respect to the tube axis;
re iii) the electrode shaft (27) is tacked directly to the inner wall of the tube (26); and
re iv) the filling bore (31; 31′) is formed by a portion of the open end (45) of the tube (26) remaining after the shaft has been inserted.

18. Method according to Claim 17, characterized by the following modifications:
re ii) - a place holder (30), previously arranged parallel to the electrode shaft, for the filling bore (31) is inserted simultaneously with the shaft (27) into the tube end (45);
- the tube end (45) is pinched about the shaft (27) and the place holder (30); and
re iv) - the place holder (30) is removed from the tube end (45) before or after step iii) and leaves a filling opening (31).

19. Method according to Claim 16, characterized by the following modifications:
re i) the positioning is performed in such a way that the electrode shaft (27; 32) is arranged centred with respect to the tube axis;
re iii) - before the tacking, the following method step x) is performed:
deforming one of the two tacking partners of tube end and electrode shaft for the purpose of achieving a loose contact between these two tacking partners;
- after the tacking, the tube (45) is optionally sealed in a gas-tight fashion by the supply of heat, in particular by means of a welded connection ; and
re iv) the filling bore (24; 29; 36′) is provided in the side wall of the tube, in the vicinity of the tube end (45).

20. Method according to Claim 19, characterized by the following modification:
re x) the deformation is performed by spherically rounding one end (35) of the electrode shaft (32) by melting it back, so that the diameter of the spherically rounded end (34) is adapted to the inside diameter of the tube (33), the method step x) already being performed before the method step ii).

21. Method according to Claim 19, characterized by the following modification:
re x) the deformation is performed by pinching the tube end (45) about the electrode shaft (27) by pinching means (44).

22. Method according to Claims 18, 19 or 21, characterized in that the tubular lead-through (26; 33) consists of molybdenum-like metal, the tube (26; 33) being initially heated to 400°C before all the deforming steps (pinching) of the tube.

## Revendications

1. Procédé de fabrication d'une lampe à décharge à halogénure métallique, qui possède une enceinte de décharge (4) en céramique ayant deux extrémités (6a,6b), qui entoure un volume de décharge, les extrémités étant fermées par des moyens d'étanchéité, et ces moyens comportant, au moins à une première extrémité (6a), une traversée électriquement conductrice, qui relie une électrode (11) située dans le volume de décharge à un conducteur d'alimentation électrique extérieur, caractérisé par les étapes opératoires suivantes :
a) fabrication de systèmes à électrode, constitués d'une électrode et d'un moyen d'étanchéité, y compris une traversée, ainsi que éventuellement d'un conducteur extérieur d'alimentation,
b) équipement des deux extrémités (6a,6b) avec des systèmes d'électrodes,
c) étanchéification des deux extrémités par chauffage, la seconde extrémité (6b) étant fermée d'une manière entièrement étanche en tant qu'extrémité borgne, tandis qu'à proximité de la première extrémité (6a), qui sert d'extrémité de pompage, subsiste à l'état ouvert un perçage de remplissage (15;24;29;31;31′;36), qui met le volume de décharge en communication avec l'extérieur,
d) vidage et remplissage du volume de décharge par le perçage de remplissage (15;24;29;31;31′;36), un corps solide contenant un halogénure métallique étant entre autres introduit dans le volume de décharge lors de l'opération de remplissage,
e) fermeture du perçage de remplissage (15;24;29;31;31′;36) et fermeture étanche au gaz du volume de décharge.

2. Procédé suivant la revendication 1, caractérisé par le fait que le perçage de remplissage (15) est disposé dans la paroi latérale de l'enceinte de décharge (4), à proximité de l'extrémité de pompage (6a).

3. Procédé suivant la revendication 1, caractérisé par le fait que le perçage de remplissage (24;29;31;31′;36) se trouve dans les moyens d'étanchéité.

4. Procédé suivant la revendication 3, caractérisé par le fait que les moyens d'étanchéité sont formés par un bouchon électriquement conducteur (39), qui assume simultanément le rôle d'une traversée.

5. Procédé suivant la revendication 3, caractérisé par le fait que la traversée est une pièce distincte, qui est en un métal semblable au niobium ou au molybdène et qui est réalisé sous la forme d'un tube (26;33) ou d'une tige (9;21), tandis que les moyens d'étanchéité sont constitués par un bouchon (10) en céramique, qui entoure la traversée.

6. Procédé suivant la revendication 5, caractérisé par le fait que le perçage de remplissage se trouve dans le bouchon (10) en céramique.

7. Procédé suivant la revendication 2 ou 4, caractérisé par le fait que, lors de l'étape opératoire e), la zone du perçage est chauffée sur une grande surface et lentement.

8. Procédé suivant la revendication 7, caractérisé par le fait que le chauffage est effectué au moyen d'un faisceau laser élargi.

9. Procédé suivant la revendication 2, 4 ou 6, caractérisé par le fait que le perçage de remplissage (15;24) est recouvert d'une masse céramique ou de verre pour soudure (20) à point de fusion élevé tout d'abord à l'état solide et qui fond lors du chauffage et ferme de façon étanche le perçage de remplissage agissant en tant que capillaire.

10. Procédé suivant la revendication 5, caractérisé par le fait que la traversée possède une forme tubulaire (26; 33), le perçage de remplissage (31;31′;36) étant disposé dans une partie, tournée vers le volume de décharge, de la traversée.

11. Procédé suivant la revendication 10, caractérisé par le fait que l'étape opératoire e) se déroule de la manière suivante :
- introduction d'une soudure métallique à point de fusion élevé (42) dans la traversée de forme tubulaire (26;33),
- échauffement local de brève durée de la soudure (42) de sorte que cette dernière fond et ferme de façon étanche le perçage de remplissage (31;36).

12. Procédé suivant la revendication 10, caractérisé par le fait que l'étape opératoire e) se déroule de la manière suivante :
- échauffement local de brève durée de la traversée de forme tubulaire (26;33) dans la zone du perçage de remplissage, de sorte que le matériau du tube lui-même fond et ferme de façon étanche le perçage de remplissage.

13. Procédé suivant la revendication 11 ou 12, caractérisé par le fait que l'échauffement local de brève durée est réalisé à l'aide d'un faisceau laser focalisé (46), qui pénètre depuis l'extrémité extérieure encore ouverte, dans le tube (26;33) suivant l'axe de ce dernier.

14. Procédé suivant la revendication 10, caractérisé par le fait que le perçage de remplissage (24;29;31;31′) se trouve à proximité de l'extrémité (45) du tube dans la paroi latérale de ce dernier ou est formé par une partie encore ouverte (31;31′) de l'extrémité (45) du tube.

15. Procédé suivant la revendication 10, caractérisé par le fait que l'étape opératoire e) se déroule de la manière suivante :
- introduction d'une tige de remplissage (37;37′), adaptée au diamètre intérieur de la traversée de forme tubulaire (26), dans le tube (26), la tige de remplissage (37; 37′) fermant le perçage de remplissage (29;31′),
- fermeture d'une manière étanche au gaz, par liaison de l'extrémité extérieure du tube à la tige de remplissage (37,37′).

16. Procédé suivant la revendication 10, caractérisé par le fait que lors de l'étape opératoire a), on fixe l'électrode (11) à la traversée de forme tubulaire (26; 33), au moyen des étapes suivants :
i) préparation et positionnement d'un tube (26;33) et d'une tige d'électrode en forme de barre (27;32) en un métal à point de fusion élevé, le diamètre de la tige (27;32) étant nettement inférieur au diamètre intérieur du tube (26;33),
ii) introduction de la tige d'électrode (27;32) dans une extrémité ouverte (45) du tube (26;33),
iii) fixation de la tige d'électrode (33) à l'extrémité (45) du tube, notamment au moyen d'un soudage par points ou d'un soudage laser,
iv) fabrication du perçage de remplissage (24;29;31;31′;36) dans le cas où cela est encore nécessaire.

17. Procédé suivant la revendication 16, caractérisé par la modification suivante :
concernant i) le positionnement s'effectue de telle sorte que la tige d'électrode (27) est disposée d'une manière décalée latéralement par rapport à l'axe du tube,
concernant iii) on fixe la tige d'électrode (27) directement à la paroi intérieure du tube (26),
concernant iv) on forme le perçage de remplissage (31;31′) au moyen d'une partie, qui subsiste après l'introduction de la tige, de l'extrémité ouverte (45) du tube (26).

18. Procédé suivant la revendication 17, caractérisé par la modification suivante :
concernant ii) - on introduit une entretoise (30), qui est disposée au préalable parallèlement à la tige d'électrode, pour le perçage de remplissage (31) en même temps que la tige (27) dans l'extrémité (45) du tube,
- on pince l'extrémité (45) du tube autour de la tige (27) et de l'entretoise (30),
concernant iv) - on retire l'entretoise (30) de l'extrémité (45) du tube avant ou après l'étape iii) et on laisse subsister une ouverture de remplissage (31).

19. Procédé suivant la revendication 16, caractérisé par la modification suivante :
concernant i) le positionnement s'effectue de telle sorte que la tige d'électrode (27;32) est montée d'une manière centrée par rapport à l'axe du tube,
concernant iii) - avant la fixation on exécute une étape opératoire x) :
déformation d'un des deux partenaires dans la fixation extrémité du tube - tige d'électrode pour l'établissement d'un contact lâche entre ces deux partenaires de fixation,
- après la fixation, on ferme d'une manière étanche au gaz éventuellement le tube (45) au moyen d'un apport de chaleur, notamment à l'aide d'un joint soudé,
concernant iv) on forme le perçage de remplissage (24;29; 36′) dans la paroi latérale du tube, à proximité de l'extrémité (45) du tube.

20. Procédé suivant la revendication 19, caractérisé par la modification suivante :
concernant x) la déformation s'effectue par formation d'un arrondi sphérique à l'extrémité (35) de la tige d'électrode (32) par fusion rétrograde de sorte que le diamètre de l'extrémité rendue sphérique (34) est adapté au diamètre intérieur du tube (33), l'étape opératoire x) s'effectuant encore avant l'étape opératoire ii).

21. Procédé suivant la revendication 19, caractérisé par la modification suivante :
concernant x) la déformation s'effectue par pincement de l'extrémité (45) du tube autour de la tige d'électrode (27) à l'aide de moyens de pincement (44).

22. Procédé suivant les revendications 18, 19 ou 21, caractérisé par le fait que la traversée de forme tubulaire (26;33) est en un métal semblable au molybdène, le tube (26;33) étant chauffé tout d'abord à 400°C avant toutes les étapes de déformation (pincement) de ce tube.
